# EUROPÄISCHE PATENTANMELDUNG

(11) **EP 2 434 066 A1**
(43) Veröffentlichungstag der Anmeldung: **28.03.2012**
(21) Anmeldenummer: 10178605.1
(22) Anmeldetag: 23.09.2010
(51) Int. Cl.: E04B 1/86

(54) **Profil zur Erstellung eines Schallabsorptionselementes für Wände und Decken sowie Schallabsorptionselement für Wände und Decken mit dem Profil**

(71) Anmelder: HJE Systembau Eickhoff Gmbh & Co.kg, 57368 Lennestadt (DE); Pinta acoustic GmbH, 82216 Maisach (DE)
(72) Erfinder: Eickhoff, Heinz-Josef, 57368 Lennestadt (DE); Steiner, Arndt, 51381 Leverkusen (DE)
(74) Vertreter: advotec.

(57) **Zusammenfassung**

Profil (1) zur Erstellung eines Schallabsorptionselementes (2) für Wände und Decken, sowie Schallabsorptionselement (2) für Wände und Decken mit dem Profil (1), bestehend aus einem im wesentlichen rechteckigen Rahmen (5) aus vier Profilen (1) mit einer Schalleintrittsöffnung (6) und mindestens einem Schallelement (7), wobei die vordere Seite (8) des Schallabsorptionselementes (2) von einer Bespannung (9) aus textilem Material abgedeckt ist, deren seitliche Ränder (17) jeweils um den freien Rand (18) des ersten Flansches (11) der Profile (1) des Rahmens (5) umgeschlagen und mittels Klettbänder (14) an der Rückseite (12) des ersten Flansches (11) der Profile (1) des Rahmens (5) befestigt sind.

## Beschreibung

Die Erfindung betrifft ein Profil zur Erstellung eines Schallabsorptionselementes für Wände und Decken sowie ein Schallabsorptionselement für Wände und Decken mit dem Profil, bestehend aus einem Rahmen aus vier Profilen mit einer Schalleintrittsöffnung und mindestens einem Schallelement.

Schallabsorptionselemente sind bereits hinlänglich bekannt. So ist z.B. in der EP 2 063 038 A2 ein Decken-Absorberelement mit einem Rahmenteil beschrieben, das einseitig eine schalldurchlässige, durchgehend geschlossene und ebenengleich ausgerichtete Schalleintrittsfläche aufweist, wobei rückseitig zu der Schalleintrittsfläche Schaumstoffteile zur Schallabsorption angeordnet sind. Das Rahmenteil ist hierbei aus im Querschnitt L-förmigen Profilen gebildet, wobei die Schaumstoffteile randseitig umlaufend auf dem Auflageschenkel des Rahmenteils aufliegen.

In der EP 1 918 472 A1 ist ein dekoratives, beispielsweise farbig und/oder grafisch gestaltetes, Wandelement bildender, ein Akustikmaterial und eine Sichtseite aufweisender Akustikabsorber beschrieben, bei dem das Akustikmaterial auf der Sichtseite mit einer Vlieslage kaschiert und die Vlieslage bedruckt ist. Dabei ist das Akustikmaterial in einen Rahmen eingesetzt, der aus im Querschnitt U-förmigen Profilen gebildet ist und das Akustikmaterial vorderseitig und rückseitig schuhartig übergreift.

Die vorgenannten Schallabsorptionselemente haben den Nachteil, dass deren optischer Eindruck aufgrund der sichtbaren umlaufenden Rahmen beeinträchtigt ist. Zudem besteht das Problem, dass das Erscheinungsbild der Schallabsorptionselemente, die in der Regel über einen längeren Zeitraum an Wänden und Decken verbleiben, nicht ohne großen Aufwand geändert werden kann.

Der Erfindung liegt daher die Aufgabe zugrunde, ein Profil bzw. ein Schallabsorptionselement zu schaffen, bei dem zum einen keinerlei Rahmenteile von außen sichtbar sind und dadurch ein qualitativ hochwertiger Eindruck entsteht und bei dem zum anderen das äußere Erscheinungsbild jederzeit schnell und unproblematisch mit relativ geringen Kosten verändert werden kann.

Diese Aufgabe wird erfindungsgemäß zum einen mit einem Profil mit den Kennzeichnungsmerkmalen des Patentanspruchs 1 und zum anderen mit einem Schallabsorptionselement mit den Kennzeichnungsmerkmalen des Patentanspruchs 7 gelöst.

Zweckmäßige Weiterbildungen der Erfindung sind in den Unteransprüchen gekennzeichnet.

Bei dem erfindungsgemäßen Profil zur Erstellung eines Schallabsorptionselementes für Wände und Decken sind an das im Querschnitt im wesentlichen rechteckig ausgebildete Hohlprofil in Verlängerung der Vorderwand ein von dem Profil weggerichteter erster Flansch und in Verlängerung der Rückwand ein von dem Profil entgegengesetzt zum ersten Flansch weggerichteter zweiter Flansch einstückig angeformt. Auf der Rückseite des ersten Flansches kann eine Längsnut zum Einsetzen eines Klettbandes vorgesehen sein. Dabei ist der sich vom freien Rand des ersten Flansches zur äußeren Kante der Längsnut verlaufende Abschnitt auf der Rückseite des ersten Flansches schräg ansteigend ausgebildet und der freie Rand des ersten Flansches ist vorzugsweise abgerundet. Gegenüber dem allgemeinen Stand der Technik wurde hier ein Profil geschaffen, mit dem eine relativ einfache Möglichkeit der Verbindung mehrerer Profile zu einem Rahmen gegeben ist.

Auf der Rückseite des Profils im Bereich der Rückwand kann eine weitere Längsnut zum Einsetzen eines Klettbandes vorgesehen sein.

An der zum zweiten Flansch gerichteten Seitenwand des rechteckig ausgebildeten Profils ist in Verlängerung der Vorderwand ein von dem Profil weggerichteter L-förmiger Steg mit seinem langen Schenkel einstückig angeformt. Dabei ist der kurze Schenkel des L-förmigen Steges zu einem einstückig an die Innenseite des zweiten Flansches angeformten geraden Steg gerichtet. Durch die Seitenwand des rechteckig ausgebildeten Profils, den kurzen Schenkel des L-förmigen Steges und den geraden Steg an der Innenseite des zweiten Flansches ist eine T-Nut gebildet. Diese T-Nut ermöglicht das Anbringen von An- bzw. Einbauteilen an dem Profil bzw. in einem mit dem Profil erstellten Rahmen.

Bei dem erfindungsgemäßen Schallabsorptionselement ist die vordere Seite desselben von einer Bespannung aus textilem Material abgedeckt, wobei die seitlichen Ränder der Bespannung jeweils um den freien Rand des ersten Flansches der Profile des Rahmens umgeschlagen und mittels Klettbänder an der Rückseite des ersten Flansches der Profile des Rahmens befestigt sind. Durch die komplette Abdeckung des Schallabsorptionselementes wird das äußere Erscheinungsbild desselben wesentlich verbessert. Zudem wird bei Bedarf ein schnelles und unproblematisches Auswechseln der Bespannung ermöglicht, auf dem die unterschiedlichsten Aufdrucke aufgebracht sein können.

Das Schallelement ist in die Schalleintrittsöffnung kraft- und formschlüssig eingesetzt, wobei sich die hintere Fläche des Schallelementes an der Innenseite des zweiten Flansches abstützt. Vorzugsweise besteht das Schallelement aus einem Absorptionsstoff wie Schaumstoff, Faserstoff, Blähglasstoff o.dgl.. Durch die Abnehmbarkeit der Bespannung und das Einsetzen des Schallelementes in die Schalleintrittsöffnung ist ggf. bei Bedarf ein späteres Auswechseln des Schallelementes z.B. zur Anpassung an veränderte Bedürfnisse sehr leicht möglich.

Zwischen zwei sich gegenüberliegenden Profilen können Verstärkungsprofile eingesetzt sein, die in den sich in den Seiten der Schalleintrittsöffnung des Rahmens befindlichen T-Nuten befestigt sind. Durch das Einsetzen von Verstärkungsprofilen ist es möglich, relativ große Schallabsorptionselemente zuschaffen, wobei selbstverständlich das Schallelement entsprechend der sich ergebenden Größen innerhalb des Rahmens mehrteilig ausgebildet ist.

Die hintere Seite des Rahmens kann von einer weiteren Bespannung abgedeckt sein, wobei die seitlichen Ränder der Bespannung jeweils mittels weiterer Klettbänder an der Rückseite des Profils befestigt sind.

Das Flausch- oder Veloursband der Klettbänder ist vorzugsweise mit den seitlichen Rändern der Bespannungen vernäht.

Nachfolgend wird anhand der Zeichnung eine bevorzugte Ausführungsform des erfindungsgemäßen Profils sowie des erfindungsgemäßen Schallabsorptionselementes näher erläutert.

Dabei zeigen
- **Fig. 1**: eine Vorderansicht eines an der Wand befestigten Schallabsorptionselementes und
- **Fig. 2**: einen Schnitt nach der Linie II-II in **Fig. 1****.**

Das insbesondere in **Fig. 2** dargestellte Profil 1 ist in erster Linie, jedoch nicht ausschließlich zur Erstellung eines Schallabsorptionselementes 2 (siehe insbesondere **Fig.** 1) für Wände und Decken vorgesehen. Dabei besteht das Schallabsorptionselement 2 im wesentlichen aus vier Profilen 1, deren mit Gehrungsschnitten 3 versehene Enden 4 zu einem Rahmen 5 zusammengesetzt und mittels Eckverbinder (nicht dargestellt) miteinander verbunden sind, wobei zwischen den Profilen 1 eine Schalleintrittsöffnung 6 gebildet ist, in die ein Schallelement 7, beispielsweise aus einem Schaumstoff, Faserstoff, Blähglasstoff usw. kraft- und formschlüssig eingesetzt ist.

Zur Verkleidung des Rahmens 5 und des Schallelementes 7 ist die vordere Seite 8 des Schallabsorptionselementes 2 komplett von einer Bespannung 9 aus einem textilen Material abgedeckt. Dazu ist an das im Querschnitt im wesentlichen rechteckig ausgebildete Hohlprofil 1 in Verlängerung der Vorderwand 10 ein von dem Profil 1 weggerichteter erster Flansch 11 einstückig angeformt, wobei auf der Rückseite 12 des ersten Flansches 11 eine Längsnut 13 zum Einsetzen eines Klettbandes 14 z.B. aus einem Haken- bzw. Pilzband 15 und/oder einem Flausch- bzw. Veloursband 16 vorgesehen ist.

Zur Befestigung der Bespannung 9 sind die seitlichen Ränder 17 derselben jeweils um den freien Rand 18 des ersten Flansches 11 der Profile 1 des Rahmens 5 umgeschlagen und mittels des vorzugsweise mit den seitlichen Rändern 17 der Bespannung 9 vernähten Flausch- bzw. Veloursbandes 16 an dem in der Längsnut 13 eingesetzten Haken- bzw. Pilzband 15 des Klettbandes 14 befestigt. Der freie Rand 18 des ersten Flansches 11 ist dabei vorzugsweise abgerundet, wobei der sich vom freien Rand 18 des ersten Flansches 11 zur äußeren Kante 19 der Längsnut 13 verlaufende Abschnitt 20 auf der Rückseite 12 des ersten Flansches 11 schräg ansteigend ausgebildet ist. Die besondere Ausbildung des Randes 18 des ersten Flansches 11 in Verbindung mit dem schräg ansteigenden Abschnitt 20 des ersten Flansches 11 und der Längsnut 13 sorgt für eine optimale Anlage der Bespannung 9 an dem Rahmen 5.

Bei einer weniger bevorzugten Ausführungsform des Profils 1 bzw. des Schallabsorptionselementes 2 (nicht dargestellt) ist das Haken- bzw. Pilsband 15 des Klettbandes 14 nicht in eine Längsnut 13 eingesetzt, sondern direkt auf die Rückseite 12 des ersten Flansches 11 aufgebracht.

Die Bespannung 9 weist ein qualitativ hochwertiges Erscheinungsbild auf und kann sehr einfach, schnell und auch sauber ausgetauscht werden. Die Bespannung kann mit Aufdrucken jeglicher Art versehen sein, die je nach Wahl angefertigt werden können.

Das Schallelement 7 ist, wie bereits erwähnt, in die Schalleintrittsöffnung 6 eingesetzt. Dabei stützt sich die hintere Fläche 21 des Schallelementes 7 an der Innenseite 22 eines zweiten Flansches 23 ab, der in Verlängerung der Rückwand 24 des Profils 1 an dasselbe einstückig angeformt und entgegengesetzt zum ersten Flansch 11 weggerichtet ist.

Je nach Größe des Schallabsorptionselementes 2 bzw. des Rahmens 5 können zwischen zwei sich gegenüberliegenden Profilen 1 Verstärkungsprofile (nicht dargestellt) eingesetzt sein, die in sich in den Seiten 25 der Schalleintrittsöffnung 6 des Rahmens 5 befindlichen T-Nuten 26 befestigt sind. Dazu ist an dem rechteckig ausgebildeten Hohlprofils 1 an der zum zweiten Flansch 23 gerichteten Seitenwand 27 in Verlängerung der Vorderwand 10 ein von dem Profil 1 weggerichteter L-förmiger Steg 28 mit seinem langen Schenkel 29 einstückig angeformt. Der kurze Schenkel 30 des L-förmigen Steges 28 ist zu einem einstückig an die Innenseite 22 des zweiten Flansches 23 angeformten geraden Steg 31 gerichtet, wobei durch die Seitenwand 27 des Profils 1, den kurzen Schenkel 30 des L-förmigen Steges 28 und den geraden Steg 31 an der Innenseite 22 des zweiten Flansches 23 die T-Nut 26 gebildet ist.

Wie in **Fig. 2** dargestellt, kann das Schallabsorptionselement 2 beispielsweise sehr einfach mittels einer im wesentlichen U-förmig ausgebildeten Halteleiste 32 an einer Wand befestigt werden, die in einen Längsschlitz 33 auf der Rückseite 34 des oberen Profils 1 eingreift. Zur Deckenbefestigung und auch zur Wandbefestigung kann der Rahmen 5 aber auch vor dem Einsetzen des Schallelementes 7 mit dem zweiten Flansch 23 direkt an die Decke oder die Wand geschraubt werden, woraufhin das Schallelement 7 in die Schalleintrittsöffnung 6 des Rahmens 5 eingesetzt und die Bespannung 9 mit dem Flausch- bzw. Veloursband 16 am Haken- bzw. Pilzband 15 des Klettbandes 14 am Rahmen 5 befestigt wird. Auch andere hier nicht beschriebene Befestigungsmöglichkeiten für das Schallabsorptionselement 2 sind durchaus möglich.

Auf der Rückseite 34 des Profils 1 kann im Bereich der Rückwand 24 desselben eine weitere Längsnut 35 zum Einsetzen eines Klettbandes vorgesehen sein. U.U. kann die hintere Seite 36 des Schallabsorptionselementes 2 je nach Anwendungsfall von einer weiteren Bespannung (nicht dargestellt) abgedeckt sein, wobei dabei die seitlichen Ränder dieser Bespannung jeweils mittels weiterer Klettbänder an der Rückseite 34 des Profils 1 befestigt sind.

## Patentansprüche

1. Profil (1) zur Erstellung eines Schallabsorptionselementes (2) für Wände und Decken,
**dadurch gekennzeichnet,**
**dass** an das im Querschnitt im wesentlichen rechteckig ausgebildete Hohlprofil (1) in Verlängerung der Vorderwand (10) ein von dem Profil (1) weggerichteter erster Flansch (11) und in Verlängerung der Rückwand (24) ein von dem Profil (1) entgegengesetzt zum ersten Flansch (11) weggerichteter zweiter Flansch (23) einstückig angeformt sind.

2. Profil nach Anspruch 1,
**dadurch gekennzeichnet,**
**dass** auf der Rückseite (12) des ersten Flansches (11) eine Längsnut (13) zum Einsetzen eines Klettbandes (14) vorgesehen ist.

3. Profil nach Anspruch 2,
**dadurch gekennzeichnet,**
**dass** der sich vom freien Rand (18) des ersten Flansches (11) zur äußeren Kante (19) der Längsnut (13) verlaufende Abschnitt (20) auf der Rückseite (12) des ersten Flansches (11) schräg ansteigend ausgebildet ist.

4. Profil nach einem der Ansprüche 1 bis 3,
**dadurch gekennzeichnet,**
**dass** der freie Rand (18) des ersten Flansches (11) abgerundet ist.

5. Profil nach einem der Ansprüche 1 bis 4,
**dadurch gekennzeichnet,**
**dass** auf der Rückseite (34) des Profils im Bereich der Rückwand (24) eine weitere Längsnut (35) zum Einsetzen eines Klettbandes (14) vorgesehen ist.

6. Profil nach einem der Ansprüche 1 bis 5,
**dadurch gekennzeichnet,**
**dass** an der zum zweiten Flansch (23) gerichteten Seitenwand (27) des rechteckig ausgebildeten Profils (1) in Verlängerung der Vorderwand (10) ein von dem Profil (1) weggerichteter L-förmiger Steg (28) mit seinem langen Schenkel (29) einstückig angeformt ist, wobei der kurze Schenkel (30) des L-förmigen Steges (28) zu einem einstückig an die Innenseite (22) des zweiten Flansches (23) angeformten geraden Steg (31) gerichtet ist und wobei durch die Seitenwand (27) des Profils (1), den kurzen Schenkel (30) des L-förmigen Steges (28) und den geraden Steg (31) an der Innenseite (22) des zweiten Flansches (23) eine T-Nut (26) gebildet ist.

7. Schallabsorptionselement (2) für Wände und Decken mit dem Profil (1) nach einem oder mehreren der Ansprüche 1 bis 6, bestehend aus einem im wesentlichen rechteckigen Rahmen (5) aus vier Profilen (1) mit einer Schalleintrittsöffnung (6) und mindestens einem Schallelement (7),
**dadurch gekennzeichnet,**
**dass** die vordere Seite (8) des Schallabsorptionselementes (2) von einer Bespannung (9) aus textilem Material abgedeckt ist, wobei die seitlichen Ränder (17) der Bespannung (9) jeweils um den freien Rand (18) des ersten Flansches (11) der Profile (1) des Rahmens (5) umgeschlagen und mittels Klettbänder (14) an der Rückseite (12) des ersten Flansches (11) der Profile (1) des Rahmens (5) befestigt sind.

8. Schallabsorptionselement nach Anspruch 7,
**dadurch gekennzeichnet,**
**dass** das Schallelement (7) in die Schalleintrittsöffnung (6) kraft-und formschlüssig eingesetzt ist, wobei sich die hintere Fläche (21) des Schallelementes (7) an der Innenseite (22) des zweiten Flansches (23) abstützt.

9. Schallabsorptionselement nach Anspruch 7 oder 8,
**dadurch gekennzeichnet,**
**dass** das Schallelement (7) aus einem Absorptionsstoff wie Schaumstoff, Faserstoff, Blähglasstoff o.dgl. besteht.

10. Schallabsorptionselement nach einem der Ansprüche 7 bis 9,
**dadurch gekennzeichnet,**
**dass** zwischen zwei sich gegenüberliegenden Profilen (1) Verstärkungsprofile eingesetzt sind, die in den sich in den Seiten (25) der Schalleintrittsöffnung (6) des Rahmens (5) befindlichen T-Nuten (26) befestigt sind.

11. Schallabsorptionselement nach einem der Ansprüche 7 bis 10,
**dadurch gekennzeichnet,**
**dass** die hintere Seite (36) des Rahmens (5) von einer weiteren Bespannung abgedeckt ist, wobei die seitlichen Ränder der Bespannung jeweils mittels weiterer Klettbänder an der Rückseite (34) des Profils (1) befestigt sind.

12. Schallabsorptionselement nach einem der Ansprüche 7 bis 11,
**dadurch gekennzeichnet,**
**dass** das Flausch- oder Veloursband (16) der Klettbänder (14) mit den seitlichen Rändern (17) der Bespannungen (9) vernäht ist.
